# EUROPÄISCHE PATENTSCHRIFT

(11) **EP 1 639 303 B1**
(45) Veröffentlichungstag und Bekanntmachung des Hinweises auf die Patenterteilung: **22.10.2014**
(21) Anmeldenummer: 04739523.1
(22) Anmeldetag: 02.06.2004
(51) Int. Cl.: A47F 3/04, E06B 3/30, E06B 3/54, E06B 3/66, F24C 15/02, F25D 23/02, E06B 3/263

(54) **TÜR MIT ISOLIERVERGLASUNG UND DAMIT AUSGESTATTETES HAUSHALTS GERÄT**
DOOR COMPRISING INSULATING GLAZING AND REFRIGERATING APPLIANCE FITTED THEREWITH
PORTE DESTINEE A UN VITRAGE ISOLANT ET APPAREIL DOMESTIQUE EQUIPE DE CETTE PORTE

(30) Priorität: 02.06.2003 DE 10324854
(43) Veröffentlichungstag der Anmeldung: 29.03.2006
(73) Patentinhaber: BSH Bosch und Siemens Hausgeräte GmbH, 81739 München (DE)
(72) Erfinder: GRASY, Siegfried, 89160 Dornstadt (DE); PFISTER, Bernd, 89079 Ulm (DE); GOMOLL, Günter, 89275 Elchingen (DE)
(86) Internationale Anmeldenummer: PCT/EP2004/005943
(87) Internationale Veröffentlichungsnummer: WO 2004/106823

(56) Entgegenhaltungen:
- EP-A- 0 503 893
- EP-A- 0 937 856
- EP-A- 1 113 143
- EP-A- 1 223 288
- DE-A- 4 007 365
- DE-U- 29 812 574

## Beschreibung

Die vorliegende Erfindung betrifft ein Kältegerät mit einer Tür, die mit einer wärmeisolierenden Verglasung ausgestattet ist.

Ein Kältegerät mit einer isolierverglasten Tür ist z.B. aus US-A-5 622 414 bekannt. Die Tür dieses Kältegeräts ist im wesentlichen aufgebaut aus zwei durch Abstandhalter in einem festen Abstand voneinander gehaltenen Glasplatten, von denen die äußere in einem Randbereich ein Stück weit über die innere vorsteht, um eine Angriffsfläche für ein Scharnier zum Hochschwenken der Tür zu schaffen. In diesem Randbereich ist auch der Abstandhalter über den Rand der inneren Platte hinaus verlängert, um eine Kontaktfläche zu bilden, an der eine Platte des Scharniers verschraubt werden kann. Da die Scharnierplatte und der Abstandhalter aus Gründen der mechanischen Stabilität im allgemein aus Metall gefertigt sein müssen, ergibt sich in diesem Randbereich eine schlechte thermische Isolationswirkung der Tür. Es besteht daher die Gefahr, dass sich außen an diesem schlecht isolierten Bereich der Tür Schwitzwasser niederschlägt, das, wenn es nicht beseitigt wird, zu Schäden führen kann.

Zwar könnte die Schwitzwasserbildung durch eine elektrische Beheizung mit Hilfe von an der Oberfläche der äußeren Glasplatte angebrachten Heizdrähten vermieden werden, doch erhöht eine solche Heizung sowohl die Herstellungskosten des Geräts als auch durch verstärkten Wärmeeintrag ausgerechnet an einer Schwachstelle der thermischen Isolierung die Leistungsaufnahme des Geräts im Betrieb und damit dessen Betriebskosten.

Aus EP 0 503 893 A1 ist ein Kältegerät mit den Merkmalen des Oberbegriffs des Anspruchs 1 bekannt.

DE 298 12 574 U1 offenbart einen Tür- oder Fensterflügel mit zwei Scheiben und einem die Scheiben verbindenden Beschlagaufnahmeprofil, das als Verbundprofil aus zwei mit den Glasscheiben verklebten Profilen aus Metall und wenigstens einem die beiden Metallprofile formschlüssig verbindenden Steg aus Polymer gebildet ist.

Aufgabe der vorliegenden Erfindung ist, ein Kältegerät zu schaffen, dessen Tür eine großflächige Isolierverglasung aufweist und bei guter mechanischer Stabilität eine gute thermische Isolationswirkung zeigt.

Die Aufgabe wird gelöst durch ein Kältegerät mit den Merkmalen des Anspruchs 1. Durch die Unterteilung des Rahmens der Tür in ein äußeres Rahmenteil, welches die äußere Scheibe trägt, ein inneres Rahmenteil, das zusammen mit einer inneren Scheibe desn Innenraum des Kältegeräts abschließt, und ein dazwischenliegendes thermisches Isolationselement wird das Isolationsvermögen des Rahmens entscheidend verbessert und Schwitzwasserbildung verhindert.

Einer bevorzugten Ausgestaltung zufolge reicht der Rahmen nicht über den Rand der äußeren Scheibe hinaus, so dass er für einen Betrachter, der von der Vorderseite her auf die Tür schaut, nicht sichtbar ist, und der Eindruck erweckt wird, dass die Tür im wesentlichen durch die äußere Scheibe gebildet ist.

Der Rahmen ist mit der äußeren Scheibe vorzugsweise durch Klebung verbunden. Um eine solche Klebung oder andere Mittel zur Befestigung der äußeren Scheibe an dem Rahmen zu verbergen, ist die äußere Scheibe wenigstens in ihrem Randbereich mit einem undurchsichtigen Dekor versehen. Um es vor Beschädigung zu schützen, ist das Dekor vorzugsweise an der der inneren Scheibe zugewandten Oberfläche der äußeren Scheibe angebracht.

Um zu verhindern, dass Luft vom Innenraum des Haushaltsgeräts bis zur äußeren Scheibe gelangen kann, ist ein Spalt zwischen der inneren Scheibe und dem Rahmen vorzugsweise durch einen kompressiblen Dichtstreifen ausgefüllt. Zweckmäßigerweise ist dieser Dichtstreifen zwischen der inneren Scheibe und dem inneren Rahmenteil angebracht.

Das thermische Isolationselement ist vorzugsweise ein Kunststoffprofilelement, das in Nuten wenigstens des äußeren Rahmenteils formschlüssig eingreift. Um einen sicheren Zusammenhalt zwischen dem Rahmenteil und dem Isolationselement zu bewirken, sind die Nuten wenigstens lokal hinterschnitten.

Eine besonders hohe Isolationswirkung ist mit einem als Hohlprofil ausgebildeten thermischen Isolationselement zu erreichen.

Eine gute Isolationswirkung bei gleichzeitig geringer Dicke der Tür ist zu erreichen, wenn das innere Rahmenteil, das thermische Isolationselement und das äußere Rahmenteil nicht oder nicht nur in Dickenrichtung der Tür, sondern vor allem quer dazu, in einer zur inneren Scheibe parallelen Ebene, von innen nach außen aneinandergrenzen.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: eine perspektivische Ansicht eines Weinlagerschranks als Beispiel für ein Haushaltsgerät mit einer Tür gemäß der Erfindung;
- Fig. 2: einen Schnitt durch einen Randbereich der Tür gemäß einer ersten Ausgestaltung; und
- Fig. 3: einen Schnitt durch einen Randbereich der Tür und daran angrenzende Teile des Korpus eines Kältegeräts gemäß einer zweiten Ausgestaltung der Erfindung.

Fig. 1 zeigt eine perspektivische Ansicht eines Flaschenlagerschranks als Beispiel für ein Kältegerät mit einer Tür gemäß der Erfindung. Der Korpus 1 des Flaschenlagerschranks kann freistehend, oder wie hier gezeigt als Einbaumodell ausgebildet sein. Während bei den meisten Einbau-Kältegeräten im eingebauten Zustand die Vorderseite der Tür durch eine Möbelplatte verdeckt ist, ist die Tür 2 des hier gezeigten Geräts vorgesehen, um im eingebauten Zustand frei sichtbar zu bleiben.

Die Außenseite der Tür ist durch eine Glasplatte 3 gebildet, die an ihrer Rückseite an einen Rahmen 4 aus Metall angeklebt ist. An dem Rahmen 4 greifen zwei mit dem Korpus 1 fest verbundene Scharnierträger 5 an, von denen nur der obere in der Figur zu sehen ist. Eine innere Glasplatte 6 (siehe Fig. 2 oder 3), deren Ränder von dem Rahmen 4 umgeben sind, bildet zusammen mit der äußeren Glasplatte 3 eine Isolierverglasung. Durch diese hindurch ist der Innenraum des Korpus 1 sichtbar; in diesem ist eine Mehrzahl von Flaschenträgern 7 angeordnet, die jeweils durch vordere und hintere horizontale Träger 8 und zwischen den Trägern aufgehängte zylindersegmentförmige Schalen 9 gebildet sind.

Ein an der äußeren Glasplatte 3 angebrachter Griff 10 ist durch zwei Bohrungen der Glasplatte 3 hindurch im Rahmen 4 verschraubt.

Fig. 2 zeigt einen Schnitt durch einen Randbereich der Tür 2 gemäß einer ersten Ausgestaltung der Erfindung. Die äußere Glasplatte 3 ist hier über eine Kleberschicht 11 mit einem äußeren Rahmenteil 12 verbunden. Das äußere Rahmenteil 12 ist aus vier Strangpressprofilstücken, z.B. aus Aluminium, zusammengefügt, die sich jeweils entlang eines Randbereiches der äußeren Platte 3 erstrecken. Die Ränder der äußeren Glasplatte 3 sind hier jeweils von einer vorspringenden Rippe 13 des äußeren Rahmenteils 12 eingefasst, die bündig mit der Außenseite der Glasplatte 3 abschließt und deren Rand vor Beschädigung schützt. Ein Abdeckprofil 14 aus Aluminium ist von außen auf den Rand der Glasplatte 3 und das äußere Rahmenteil 12 aufgesteckt. Die zwei Schenkel des im Querschnitt in etwa U-förmigen Abdeckprofils 14 tragen zwei flache, einwärts gerichtete Rippen 15, 16 von denen die eine 15 elastisch gegen die Außenseite der Glasplatte 3 drückt und die andere 16 in eine flache Nut an der Innenseite des äußeren Rahmenteils 12 eingerastet ist.

An einer vom Abdeckprofil 14 abgewandten Seite des äußeren Rahmenteils 12 sind zwei seitlich hinterschnittene Nuten 17 gebildet, in die jeweils ein Steg 18 aus Kunststoff form- und kraftschlüssig eingreift. Die zwei Stege 18 stellen eine starre Verbindung zu einem inneren Rahmenteil 19 her, das in gleicher Weise mit Nuten 17 versehen ist, in welche die Stege 18 eingreifen. Die innere Glasplatte 6 ist an ihren Rändern mit dem inneren Rahmenteil 19 über eine Kleberschicht 21 verbunden. Die innere Glasplatte 6 ist so über die Rahmenteile 12, 19 und die Stege 18 starr mit der äußeren Glasplatte 3 verbunden, und die in dem zwischen ihnen liegenden Spalt 22 eingeschlossene Luftschicht bildet auf einem Großteil der Oberfläche der Tür 2 eine wirksame Isolierung. Im Randbereich der Tür 2 sind im wesentlichen die Stege 18 für die thermische Isolationswirkung verantwortlich, die hier einerseits aufgrund ihrer geringen Querschnittsfläche, andererseits dadurch, dass sie aus einem schlecht wärmeleitenden Kunststoff bestehen, einen beträchtlichen Wärmeübergangswiderstand darstellen. Ein weiterer Beitrag zur Isolationswirkung kommt dadurch zustande, dass das innere Rahmenteil 19 und das äußere Rahmenteil 12 Hohlprofilelemente sind, in denen Wärmetransport im wesentlichen nur entlang der Wände möglich ist.

Ein direkter Kontakt von Kaltluft aus dem Innenraum des Lagerschranks mit den Stegen 18 ist durch eine flexible Dichtung 23 verhindert, die in einen durch die Stege 18 definierten Spalt 24 zwischen den Rahmenteilen 12, 19 eingreift und darin verankert ist, und die in an sich bekannter Weise an einer von der Verankerung abgewandten Seite an einer gegenüberliegenden Seite mit fero-magnetischem Material gefüllt ist, so dass sie sich bei geschlossener Tür durch Magnetkraft dicht an die Vorderfront des Korpus 1 anschmiegt. Das innere Rahmenteil 19 schirmt die Dichtung 23 gegen den Innenraum des Kältegerätes ab, so dass nur in geringem Umfang Kaltluft von dort in einen schmalen Zwischenraum 25 zwischen der Dichtung 23 und dem inneren Rahmenteil 19 eindringen kann.

Fig. 3 zeigt eine zweite Ausgestaltung des Randbereichs einer erfindungsgemäßen Tür sowie einen daran anschließenden Bereich des Korpus 1 des Kältegeräts. Der Aufbau der Tür aus einer äußeren Glasplatte 3, einem aus Aluminium-Hohlprofilelementen zusammengesetzten äußeren Rahmenteil 12, welches die äußere Glasplatte 3 und ein Scharnier trägt, einer von dem äußeren Rahmenteil 12 umgebenen inneren Glasplatte 6 und einem inneren Rahmenteil 19 ist der gleiche wie bei der Ausgestaltung der Fig. 2, doch hat bei der Ausgestaltung der Fig. 3 das innere Rahmenteil 19 keine tragende Funktion für die innere Glasplatte 6, sondern dient lediglich der thermischen Isolation.

Die innere Glasplatte 6 ist mit der äußeren Glasplatte 3 über ein Abstandhalterelement 26 verbunden, bei dem es sich z.B. um ein Aluminiumprofil handeln kann, wie es aus dem Fensterbau für Gebäude bekannt ist und das durch eine Verklebung oder Verkittung die zwei Glasplatten 3, 6 hermetisch miteinander verbindet. Die zwei Glasplatten 3, 6 und das Abstandhalterelement 26 können mit aus dem Isolierglasfensterbau bekannten Techniken vormontiert und der Zwischenraum zwischen den Glasplatten 3,6 mit einem bekannten Gas mit besserem Isolationsvermögen als Luft gefüllt werden.

Noch vor dem Zusammenfügen der zwei Glasplatten 3, 6 wird auf der Rückseite der äußeren Glasplatte 3 in einem Randbereich ein lichtundurchlässiges Dekor 27, z.B. durch Siebdruck aufgebracht, das sich vom Rand der Scheibe 3 nach innen bis über das Abstandhalterelement 26 hinaus erstreckt, um dieses und den Rahmen 4 an der fertig montierten Tür zu verbergen.

Die zwei Rahmenteile 12, 19, die den Rahmen 4 bilden, sind wie bei der Ausgestaltung der Fig. 2 durch ein Kunststoffprofilelement, hier in Form eines Hohlprofils 28, starr verbunden, welches in Nuten 17 der Rahmenteile 12, 19 form- und kraftschlüssig eingreifende Rippen aufweist.

Das innere Rahmenteil 19 ist hier von der inneren Glasplatte 6 durch einen Spalt getrennt, der durch einen umlaufenden Schaumstoffstrang 29 ausgefüllt ist. Der Schaumstoffstrang 29 weist an seiner der Glasplatte 6 zugewandten Seite mehrere leicht verformbare, sich an die Glasplatte 6 dicht anschmiegende Rippen 30 auf. An der gegenüberliegenden Seite ist der Strang 29 am inneren Rahmenteil 19 durch einen Vorsprung 31 verankert, der formschlüssig in eine hinterschnittene Nut des Rahmenteils 19 eingreift.

Eine Magnetdichtung 23, die für einen luftdichten Anschluss der Tür 2 an die Vorderseite des Korpus 1 sorgt, ist in einer Nut 32 verankert, die einerseits durch das innere Rahmenteil 19 und andererseits durch eine von dem Hohlprofil 28 zum Korpus 1 hin abstehende, am Ende verdickte Rippe 33 gebildet ist.

Die Magnetdichtung 23 weist eine flexible Zunge 34 auf, die sich bei geschlossener Tür 2 auf der gesamten Länge des äußeren Rahmenteils 12 an dessen Rückseite anschmiegt und so einen Hohlraum 35 zwischen der Rippe 33 und dem äußeren Rahmenteil 12 luftdicht abschließt und dadurch zusätzlich zur thermischen Isolationswirkung der Tür im Bereich der Dichtung 23 beiträgt.

Da das innere Rahmenteil 19 bei dieser Ausgestaltung keine tragende Funktion hat und keinen starken mechanischen Belastungen ausgesetzt ist, kann es recht dünnwandig ausgeführt sein, was ebenfalls seine Isolationswirkung verbessert, oder es kann anstatt aus Metall auch aus vergleichsweise besser isolierendem Kunststoffmaterial gefertigt sein. Eine weitere Abwandlungsmöglichkeit ist, das innere Rahmenteil 19 einteilig mit dem Hohlprofil 28 aus Kunststoff auszubilden.

## Patentansprüche

1. Kältegerät, aufweisend eine Tür (2) mit einem Rahmen (4) und einer an dem Rahmen (4) befestigten Isolierverglasung, die wenigstens eine äußere (3) und eine innere Scheibe (6) umfasst, wobei ein Randbereich der äußeren Scheibe (3) über den Rand der inneren Scheibe (6) hinausreicht und der Rahmen (4) an einer der inneren Scheibe (6) zugewandten Oberfläche der äußeren Scheibe (3) in dem Randbereich befestigt ist, **dadurch gekennzeichnet, dass** der Rahmen (4) ein an der äußeren Scheibe (3) befestigtes äußeres Rahmenteil (12) aus Metall, ein zur inneren Scheibe (6) benachbartes inneres Rahmenteil (19) und ein die zwei Rahmenteile fest verbindendes thermisches Isolationselement (18; 28) umfasst und dass ein flexibles Dichtprofil (23) durch eine Nut (32) des Rahmens (4) gehalten ist, die wenigstens durch das innere Rahmenteil (19) und das thermische Isolationselement (28) begrenzt ist..

2. Kältegerät nach Anspruch 1, **dadurch gekennzeichnet, dass** der Rahmen (4) nicht über den Rand der äußeren Scheibe (3) hinausreicht.

3. Kältegerät nach Anspruch 1 oder 2, **dadurch gekennzeichnet, dass** der Rahmen (4) an der äußeren Scheibe (3) verklebt ist.

4. Kältegerät nach einem der vorhergehenden Ansprüche, **dadurch gekennzeichnet, dass** die äußere Scheibe (3) wenigstens in dem Randbereich mit einem undurchsichtigen Dekor (27) versehen ist.

5. Kältegerät nach Anspruch 4, **dadurch gekennzeichnet, dass** das Dekor (27) an der der inneren Scheibe (6) zugewandten Oberfläche der äußeren Scheibe (3) angebracht ist.

6. Kältegerät nach einem der vorhergehenden Ansprüche, **dadurch gekennzeichnet, dass** ein Spalt zwischen der inneren Scheibe (6) und dem Rahmen (4) durch einen kompressiblen Dichtstreifen (29) ausgefüllt ist.

7. Kältegerät nach Anspruch 6, **dadurch gekennzeichnet, dass** der kompressible Dichtstreifen (29) zwischen der inneren Scheibe (6) und dem inneren Rahmenteil (19) angebracht ist.

8. Kältegerät nach einem der Ansprüche 1 bis 7, **dadurch gekennzeichnet, dass** das thermische Isolationselement (18) ein Kunststoffprofilelement ist, das in Nuten (17) wenigstens des äußeren Rahmenteils (12) formschlüssig eingreift.

9. Tür nach Anspruch 8, **dadurch gekennzeichnet, dass** die Nuten (17) wenigstens lokal hinterschnitten sind.

10. Kältegerät nach einem der Ansprüche 1 bis 9, **dadurch gekennzeichnet, dass** das thermische Isolationselement (28) ein Hohlprofil ist.

11. Kältegerät nach einem der vorhergehenden Ansprüche, **dadurch gekennzeichnet, dass** das innere Rahmenteil (19), das thermische Isolationselement (18; 28) und das äußere Rahmenteil (19) in einer zur inneren Scheibe (6) parallelen Ebene von innen nach außen aneinandergrenzen.

## Claims

1. Refrigerating appliance, having a door (2) with a frame (4) and insulated glazing that is fixed to the frame (4) and has at least one outer pane (3) and one inner pane (6), wherein an edge region of the outer pane (3) extends over the edge of the inner pane (6), and the frame (4) is fixed to the edge region of a surface of the outer pane (3) which faces the inner pane (6), **characterised in that** the frame (4) comprises an outer frame part (12) made of metal and fixed to the outer pane (3), an inner frame part (19) which is adjacent to the inner pane (6), and a thermal insulation element (18; 28) which connects the two frame parts in a fixed manner, and that a flexible sealing profile (23) is held by a groove (32) of the frame (4) and is delimited at least by the inner frame part (19) and thermal insulation element (28).

2. Refrigerating appliance according to claim 1, **characterised in that** the frame (4) does not extend beyond the edge of the outer pane (3).

3. Refrigerating appliance according to claim 1 or 2, **characterised in that** the frame (4) is bonded to the outer pane (3).

4. Refrigerating appliance according to one of the preceding claims, **characterised in that** the outer pane (3) is provided at least in the edge region with an opaque decoration (27).

5. Refrigerating appliance according to claim 4, **characterised in that** the decoration (27) is applied to the surface of the outer pane (3) which faces the inner pane (6).

6. Refrigerating appliance according to one of the preceding claims, **characterised in that** a gap between the inner pane (6) and the frame (4) is filled by a compressible sealing strip (29).

7. Refrigerating appliance according to claim 6, **characterised in that** the compressible sealing strip (29) is applied between the inner pane (6) and the inner frame part (19).

8. Refrigerating appliance according to one of claims 1 to 7, **characterised in that** the thermal insulation element (18) is a plastic profile element which engages in form-fit manner in grooves (17) of at least the outer frame part (12).

9. Door according to claim 8, **characterised in that** the grooves (17) are undercut at least locally.

10. Refrigerating appliance according to one of claims 1 to 9, **characterised in that** the thermal insulation element (28) is a hollow profile.

11. Refrigerating appliance according to one of the preceding claims, **characterised in that** the inner frame part (19), the thermal insulation element (18; 28) and the outer frame part (19) adjoin one another from the inside to the outside in a plane parallel to the inner pane (6).

## Revendications

1. Appareil frigorifique présentant une porte (2) munie d'un cadre (4) et d'un vitrage isolant fixé sur le cadre (4), lequel vitrage isolant comprend au moins une vitre extérieure (3) et une vitre intérieure (6), une zone de bord de la vitre extérieure (3) dépassant au-delà du bord de la vitre intérieure (6) et le cadre (4) étant fixé dans la zone de bord sur une surface de la vitre extérieure (3), tournée vers la vitre intérieure (6), **caractérisé en ce que** le cadre (4) comprend une pièce de cadre extérieure (12) en métal, fixée sur la vitre extérieure (3), une pièce de cadre intérieure (19) voisine à la vitre intérieure (6) et un élément d'isolation thermique (18 ; 28) reliant de manière fixe les deux parties de cadre, et **en ce qu'**un profilé d'étanchéité flexible (23) est maintenu au moyen d'une rainure (32) du cadre (4), laquelle est délimitée au moins par la partie de cadre intérieure (19) et l'élément d'isolation thermique (28).

2. Appareil frigorifique selon la revendication 1, **caractérisé en ce que** le cadre (4) ne dépasse pas au-delà du bord de la vitre extérieure (3).

3. Appareil frigorifique selon la revendication 1 ou 2, **caractérisé en ce que** le cadre (4) est collé sur la vitre extérieure (3).

4. Appareil frigorifique selon l'une quelconque des revendications précédentes, **caractérisé en ce que** la vitre extérieure (3) est munie d'un décor opaque (27) au moins dans la zone de bord.

5. Appareil frigorifique selon la revendication 4, **caractérisé en ce que** le décor (27) est posé sur la surface de la vitre extérieure (3), tournée vers la vitre intérieure (6).

6. Appareil frigorifique selon l'une quelconque des revendications précédentes, **caractérisé en ce qu'**une fente entre la vitre intérieure (6) et le cadre (4) est remplie par une bande d'étanchéité compressible (29).

7. Appareil frigorifique selon la revendication 6, **caractérisé en ce que** la bande d'étanchéité compressible (29) est posée entre la vitre intérieure (6) et la partie de cade intérieure (19).

8. Appareil frigorifique selon l'une quelconque des revendications 1 à 7, **caractérisé en ce que** l'élément d'isolation thermique (18) est un élément profilé en matière plastique qui a prise par adhérence de forme dans des rainures (17) au moins de la partie de cadre extérieure (12).

9. Porte selon la revendication 8, **caractérisée en ce que** les rainures (17) sont contre-dépouillées au moins localement.

10. Appareil frigorifique selon l'une quelconque des revendications 1 à 9, **caractérisé en ce que** l'élément d'isolation thermique (28) est un profilé creux.

11. Appareil frigorifique selon l'une quelconque des revendications précédentes, **caractérisé en ce que** la partie de cadre intérieure (19), l'élément d'isolation thermique (18 ; 28) et la partie de cadre extérieure (19) sont adjacents l'un à l'autre de l'intérieur vers l'extérieur dans un plan parallèle à la vitre intérieure (6).
